# EUROPÄISCHE PATENTSCHRIFT

(11) **EP 0 433 612 B1**
(45) Veröffentlichungstag und Bekanntmachung des Hinweises auf die Patenterteilung: **08.03.1995**
(21) Anmeldenummer: 90120586.4
(22) Anmeldetag: 26.10.1990
(51) Int. Cl.: F24F 13/08, F24F 7/02

(54) **Wetterschutz-Abdeckung für Lüftungsvorrichtungen**
Weather protection covering device for ventilation devices
Dispositif de couverture de protection contre des intempéries pour dispositifs d'aération

(30) Priorität: 19.12.1989 DE 8914946 U
(43) Veröffentlichungstag der Anmeldung: 26.06.1991
(73) Patentinhaber: SIEGENIA-FRANK KG, 57074 Siegen (DE)
(72) Erfinder: Kucharczyk, Eckhard, W-5901 Wilnsdorf 2 (DE)

(56) Entgegenhaltungen:
- GB-A- 1 160 959
- US-A- 2 300 842
- US-A- 3 877 357

## Beschreibung

Die Erfindung betrifft eine Raumbegrenzung, insbesondere Schrägflächen wie Dächer von Wintergärten od. dgl. mit in Öffnungen oder Durchbrüchen derselben sitzenden Lüftungsvorrichtungen mit einer Wetterschutz-Abdeckung, bestehend aus einem dem Luftdurchlaß außenseitig vorgelagerten Abdeckprofil, welches an seiner oberen Längskante unmittelbar sowie an seinen Querkanten über angepaßte Endplatten mittelbar mit dem Träger der Lüftungsvorrichtung, z. B. der Raumbegrenzung zu verbinden ist und mit seiner unteren Längskante einerseits den unteren Randbereich der Lüftungsvorrichtung überragt sowie andererseits im Abstand von der Außenseite der Raumbegrenzung angeordnet ist.

Eine durch die US-A 2 300 842 bekannte Raumbegrenzung dieser Art ist so angeordnet und ausgebildet, daß sie lediglich als eine sogenannte Druckdifferenz-Lüftungsvorrichtung arbeiten kann und daher nur einen sehr eingeschränkten Lüftungseffekt hat, der für als Wohnbereich genutzte Räume, beispielsweise bei Wintergärten od. dgl., zumindest in der Regel nicht ausreichend ist.

Der US-A 3 877 357 ist andererseits bereits, ein Zwangslüfter als bekannt zu entnehmen, der speziell für die Anbringung auf einer als Raumbegrenzung dienenden Schrägfläche, insbesondere auf einem Dach, konzipiert ist. Ein solcher Dachhauben-Zwangslüfter stellt zwar eine jederzeit ausreichende Luftbewegung innerhalb der mit ihm ausgestatten Räume sicher. Seine Gesamtkonzeption ist jedoch derart, daß der eigentliche Zwangslüfter mit der Dachhaube baulich vereinigt und daher nicht anderweitig einsatzfähig ist.

Die Erfindung zielt nun darauf ab, Raumbegrenzungen, insbesondere Schrägflächen, wie Dächer von Wintergärten od. dgl. im Bereich von Öffnungen oder Durchbrüchen mit einer Wettschutz-Abdeckung auszustatten, der sich Zwangslüfter einer vorbekannten Bauart an der Innenseite der Dachkonstruktion problemlos zuordnen lassen.

Gelöst wird diese Aufgabe dadurch,
daß als Lüftungsvorrichtung ein Zwangslüfter benutzt ist, der ein langgestrecktes, quaderförmiges Gehäuse aufweist, in dem wahlweise ein oder mehrere Gebläse zur Luftförderung unterbringbar sind,
daß das in die Öffnung oder den Druchbruch der Raumbegrenzung eingesetzte, quaderförmige Gehäuse mit seiner aufwärts gerichteten längsseite, die ebenfalls nach aufwärts gerichtete Oberfläche der Dachkonstruktion um ein Maß überragt, welches genügend groß bemessen ist, um bei Windeinwirkung einem Hochsteigen von Wasser bis zur oberen Längsseite des quaderförmigen Gehäuses zu begegnen,
daß in die obere Längsseite des quaderförmigen Gehäuses zusätzlich eine Gitter- bzw. Lamellenkonstruktion integriert ist, die ebenfalls einem Eindringen von Feuchtigkeit in das quaderförmige Gehäuse des Zwangslüfters begegnet,
und daß die untere Längskante des Abdeckprofils an einem im wesentlichen quer zur Außenseite der Raumbegrenzung gerichteten Profilflansch ausgebildet ist, welcher sich wiederum an einen aus der Hauptebene des Abdeckprofils gegen die Raumbegrenzung hin abgeknickten bzw. abgebogenen Übergangsprofilabschnitt anschließt.

Aufgrund dieser Maßnahmen führt die Wetterschutz-Abdeckung zu einem erhöhrten Gebrauchswert der Lüftungsvorrichtung.

Der Übergangs-Profilabschnitt ist dabei in besonders vorteilhafter Weise nach der Erfindung aus der Hauptebene des Abdeckprofils stumpfwinklig abgeknickt und der Profilflansch schließt sich hieran wiederum stumpfwinklig an.

Bewährt hat sich auch, daß die obere Längskante des Abdeckprofils aus einem Winkel besteht, welcher sich an einen aus der Hauptebene des Abdeckprofils gegen die Raumbegrenzung hin abgeknickten bzw. abgebogenen Übergangs-Profilabschnitt anschließt, der dem unteren Übergangs-Profilabschnitt zumindest spiegelbildlich ähnlich ist.

Bevorzugt hat die Wetterschutz-Abdeckung eine Ausgestaltung, bei der der Winkel des Abdeckprofils mit seinem quer zur Raumbegrenzung gerichteten Schenkel an einer benachbarten Gehäuselängswand der Lüftungsvorrichtung anliegt und die die Querkanten des Abdeckprofils erfassenden Endplatten an die Endplatten des Gehäuses der Lüftungsvorrichtung angeschlossen sind, wobei die Außenseite des Gehäuses der Lüftungsvorrichtung die Anlageflächen des Winkels und der Endplatten an der Außenfläche der Raumbegrenzung um ein Maß überragt, welches etwa einem Drittel des maximalen Maßes zwischen der Außenfläche der Raumbegrenzung und der Innenseite des Abdeckprofils entspricht.

Der Zeichnung ist ein Ausführungsbeispiel des Gegenstandes der Erfindung zu entnehmen. Es zeigt
- Fig. 1: einen Zwangslüfter mit Wetterschutz-Abdeckung, eingebaut in die Schrägfläche des Daches eines Wintergartens od. dgl.,
- Fig. 2: in größerem Maßstab Zwangslüfter und Wetterschutz-Abdeckung nach Fig. 1 in schematischer Seitenansicht und
- Fig. 3: eine Ansicht in Pfeilrichtung III der Fig. 1.

In der Fig. 1 ist die massive Außenwand 1 eines Gebäudes zu sehen, an die sich außenseitig ein Wintergarten 2 anschließt, der beispielsweise als kombinierte Konstruktion aus Metallprofilen und zwischen diese eingesetzten Glastafeln erstellt werden kann. Auch die Dachkonstruktion 3 des Wintergartens 2 kann dabei, beispielsweise als sogenanntes Pultdach, in kombinierter Metall-/Glaskonstruktion erstellt werden.

An oder in der Nähe der höchsten Stelle ist nach Fig. 1 in die Dachkonstruktion 3 des Wintergartens 2 od. dgl. ein Zwangslüfter 4 eingebaut. Dieser Zwangslüfter 4 kann dabei in vorteilhafter Weise als Schalldämmlüfter ausgeführt sein, der sich entweder wahlweise auch gleichzeitig für Belüftung und Entlüftung des Wintergartens 2 betreiben läßt. Er kann aber ggf. auch so ausgelegt werden, daß bei kombiniertem Be- und Entlüftungsbetrieb eine Wärmerückgewinnung aus dem Abluftstrom ermöglicht wird.

Ein Zwangslüfter 4 wird benutzt, der ein langgestrecktes, quaderförmiges Gehäuse aufweist. Dieses quaderförmige Gehäuse kann dabei eine minimale Baulänge von beispielsweise 600 mm und eine maximale Baulänge von etwa 3000 mm erhalten, wobei sich in diesem wahlweise ein oder mehrere Gebläse zur Luftförderung unterbringen lassen.

Das quaderförmige Gehäuse des Zwangslüfters 4 wird in eine Öffnung oder einen Durchlaß 5 der die obere Raumbegrenzung des Wintergartens 2 od. dgl. bildenden, schrägen Dachkonstruktion 3 eingesetzt, wie das deutlich aus Fig. 1 hervorgeht. Dabei ist die Anordnung des Zwangslüfters 4 so getroffen, daß dessen quaderförmiges Gehäuse mit seiner aufwärts gerichteten Längsseite die ebenfalls nach aufwärts gerichtete Oberfläche der Dachkonstruktion 3 um ein Maß 6 überragt, welches genügend groß bemessen ist, um bei Windeinwirkung einem Hochsteigen von Wasser bis zur oberen Längsseite des quaderförmigen Gehäuses zu begegnen.

In die obere Längsseite des quaderförmigen Gehäuses ist zusätzlich eine Gitter- bzw. Lamellenkonstruktion 7 integriert, die ebenfalls einem Eindringen von Feuchtigkeit in das quaderförmige Gehäuse des Zwangslüfters 4 entgegenwirken kann. Hinter der Gitter- bzw. Lamellenkonstruktion 7 befinden sich dabei die eigentlichen Luftdurchlässe des Zwangslüfters 4.

Außenseitig ist der Gitter- bzw. Lamellenkonstruktion 7 und den Luftdurchlässen des Zwangslüfters 4 eine zusätzliche Wetterschutz-Abdeckung 8 vorgelagert, die von einem Abdeckprofil 9 sowie zwei Endplatten 10 gebildet wird.

Das Abdeckprofil 9 der Wetterschutz-Abdeckung 8 kann an seiner oberen Längskante 11 unmittelbar mit dem Träger des Zwangslüfters 4, also mit der Dachkonstruktion 3, verbunden werden, während an seinen beiden Querkanten jeweils eine der Endplatten 10 angreift, die wiederum auf der Dachkonstruktion 3 ruht bzw. mit dieser verbunden ist.

Mit seiner unteren Längskante 12 überragt das Abdeckprofil 9 einerseits den unteren Randbereich des Zwangslüfters 4 um ein Maß 13, das etwa dem Maß 6 entspricht. Diese Längskante 12 hat andererseits einen Abstand 14 von der Außenseite der Dachkonstruktion 3, welcher größer bemessen, als das Maß 6, um das die Oberseite des Zwangslüfters 4 die Dachkonstruktion 3 überragt.

Der Abstand 14 kann dabei vorteilhaft doppelt so groß ausgeführt sein wie das Maß 6 und etwa zwei Dritteln der Gesamthöhe 15 der Wetterschutz-Abdeckung 8 von der Außenseite der Dachkonstruktion 3 entsprechen, wie das deutlich in Fig. 2 der Zeichnung zu sehen ist.

Die obere Längskante 11 des Abdeckprofils 9 kann aus einem Winkel 16 bestehen, welcher sich an einen aus der Hauptebene des Abdeckprofils 9 unter einem stumpfen Winkel gegen die Dachkonstruktion 3 hin abgeknickten bzw. abgebogenen Übergangs-Profilabschnitt 17 wiederum unter einem stumpfen Winkel, und zwar mit einem im wesentlichen quer zur Dachkonstruktion 3 gerichteten Schenkel 18, anschließt. Der freie Schenkel 19 dieses Winkels 16 schließt sich bündig an die rückwärtige Randkante 20 der Endplatten 10 an. Über den Flansch 19 des Abdeckprofils 9 und die Randkanten 20 der Endplatten 10 kann die gesamte Wetterschutz-Abdeckung 8, vorzugsweise abgedichtet, mit der Dachkonstruktion 3 verbunden werden. Über den Profilflansch 18 des Winkels 16 läßt sich darüberhinaus auch eine fest Verbindung mit dem quaderförmigen Gehäuse des Zwangslüfters 4 herstellen, und zwar vorzugsweise unter Zwischenschaltung einer Dichtungspackung 21, wie sie in Fig. 2 der Zeichnung angedeutet ist.

Die untere Längskante 12 des Abdeckprofils 9 ist an einem im wesentlichen quer zur Außenseite der Dachkonstruktion 3 gerichteten Profilflansch 22 ausgebildet, der sich wiederum an einen aus der Hauptebene des Abdeckprofils 9 gegen die Dachkonstruktion 3 hin abgeknickten bzw. abgebogenen Übergangs-Profilabschnitt 23 anschließt. Der Übergangs-Profilabschnitt 23 erstreckt sich dabei im wesentlichen spiegelbildlich zum Übergangs-Profilabschnitt 17, d.h., er ist aus der Hauptebene des Abdeckprofils 9 stumpfwinklig abgeknickt, wobei sich an ihn wiederum stumpfwinklig der Profilflansch 22 anschließt.

In Fig. 3 der Zeichnung ist noch zu sehen, daß die die Querkanten des Abdeckprofils 9 erfassenden Endplatten 10 der Wetterschutz-Abdeckung 8 an die Endplatten des quaderförmigen Gehäuses des Zwangslüfters 4 angeschlossen sind, so daß die Wetterschutz-Abdeckung 8 insgesamt mit dem quaderförmigen Gehäuse des Zwangslüfters 4 in Verbindung steht. Der Einbau des Zwangslüfters 4 mit der Wetterschutz-Abdeckung 8 läßt sich von außen her in die Öffnung bzw. den Durchlaß 5 der Dachkonstruktion 3 bewirken, wobei dann die Festlegung des Zwangslüfters 4 an der Innenseite der Dachkonstruktion 3 problemlos vorgenommen werden kann.

Wie bereits erwähnt wurde, kann der Zwangslüfter 4 eine vorbekannte Bauart haben, beispielsweise als Schalldämmlüfter ausgelegt sein, und einen wahlweisen Be- oder Entlüftungsbetrieb ermöglichen. Auch eine Bauart zur gleichzeitigen Be- und Entlüftung ist möglich, wobei es dann vorteilhaft sein kann, mit Wärmerückgewinnung aus dem Abluftstrom zu arbeiten, um den Zuluftstrom entsprechend vorzuwärmen.

In manchen Fällen ist es empfehlenswert, dem Öffnungsbereich zwischen der Längskante 12 des Abdeckprofils 9 und der ihr nächstgelegenen Längskante am Gehäuse des Zwangslüfters 4 mehrere parallele und freibeweglich aufgehängte Lamellen zuzuordnen. Bei Windeinwirkung von außen können sich diese Lamellen dann relativ zueinander so verschwenken, daß sie den Öffnungsbereich selbsttätig verschließen.

## Patentansprüche

1. Raumbegrenzung, insbesondere Schrägflächen, wie Dächer von Wintergärten od. dgl., mit in Öffnungen oder Durchbrüchen (5) derselben sitzenden Lüftungsvorrichtungen (4) mit einer Wetterschutz-Abdeckung (8), bestehend aus einem dem Luftdurchlaß außenseitig vorgelagerten Abdeckprofil (9), welches an seiner oberen Längskante (11) unmittelbar sowie an seinen Querkanten über angepaßte Endplatten (10) mittelbar mit dem Träger der Lüftungsvorrichtung (4), z.B. der Raumbegrenzung (3), zu verbinden ist und mit seiner unteren Längskante (12) einerseits den unteren Randbereich der Lüftungsvorrichtung (4) überragt sowie andererseits im Abstand (14) von der Außenseite der Raumbegrenzung (3) angeordnet ist,
dadurch gekennzeichnet,
daß als Lüftungsvorrichtung ein Zwangslüfter (4) benutzt ist, der ein langgestrecktes, quaderförmiges Gehäuse aufweist, in dem wahlweise ein oder mehrere Gebläse zur Luftfördungen unterbringbar sind,
daß das in die Öffnung oder den Durchbruch (4) der Raumbegrenzung (3) eingesetzte, quaderförmige Gehäuse mit seiner aufwärts gerichteten Längsseite die ebenfalls nach aufwärts gerichtete Oberfläche der Dachkonstruktion (3) um ein Maß (6) überragt, welches genügend groß bemessen ist, um bei Windeinwirkung einem Hochsteigen von Wasser bis zur oberen Längsseite des quaderförmigen Gehäuses zu begegnen,
daß in die obere Längsseite des quaderförmigen Gehäuses zusätzlich eine Gitter- bzw. Lämellenkonstruktion (7) integriert ist, die ebenfalls einem Eindringen von Feuchtigkeit in das quaderförmige Gehäuse des Zwangslüfters (4) begegnet,
und daß die untere Längskante (12) des Abdeckprofils (9) an einem im wesentlichen quer zur Außenseite der Raumbegrenzung (3) gerichteten Profilflansche (22) ausgebildet ist, welcher sich wiederum an einen aus der Hauptebene des Abdeckprofils (9) gegen die Raumbegrenzung (3) hin abgeknickten bzw. abgebogenen Übergangs-Profilabschnitt (23) anschließt.

2. Raumbegrenzung nach Anspruch 1,
dadurch gekennzeichnet,
daß der Übergangs-Profilabschnitt (23) aus der Hauptebene des Abdeckprofils (9) stumpfwinklig abgeknickt ist und sich der Profilflansch (22) hieran wiederum stumpfwinklig anschließt.

3. Raumbegrenzung nach einem der Ansprüche 1 und 2,
dadurch gekennzeichnet,
daß die obere Längskante (11) des Abdeckprofils (9) aus einem Winkel (16) besteht, welcher sich an einen aus der Hauptebene des Abdeckprofils (9) gegen die Raumbegrenzung (3) hin abgeknickten bzw. abgebogenen Übergangs-Profilabschnitt (17) anschließt, der dem unteren Übergangs-Profilabschnitt (23) zumindest spiegelbildlich ähnlich ist.

4. Raumbegrenzung nach einem der Ansprüche 1 bis 3,
dadurch gekennzeichnet,
daß der Winkel (16) des Abdeckprofils (9) mit seinem quer zur Raumbegrenzung 3 gerichteten Schenkel (18) an einer benachbarten Gehäuselängswand der Lüftungsvorrichtung (4) anliegt (21) und die die Querkanten des Abdeckprofils (9) erfassenden Endplatten (10) an die Endplatten des Gehäuses der Lüftungsvorrichtung (4) angeschlossen sind, und daß dabei die Außenseite (7) des Gehäuses der Lüftungsvorrichtung (4) die Anlageflächen des Winkels (11) und der Endplatten (10) an der Außenfläche der Raumbegrenzung (3) um ein Maß (6) überragt, welches etwa einem Drittel des Maximalabstandes (15) zwischen der Außenfläche der Raumbegrenzung (3) und der Innenseite des Abdeckprofils (9) entspricht sowie etwa gleich der Hälfte des Abstandes (14) der Längskante (12) von der Außenfläche der Raumbegrenzung (3) bemessen ist.

## Claims

1. A room delimitation, especially sloping surfaces such as roofs of winter gardens or the like, with ventilating devices (4) located in bays or openings (5) of the same, with a weatherproofng cover (8) consisting of a cover profile (9) positioned on the outside of the air passage, which profile can be joined to the support of the ventilating device (4), e.g., the room delimitation (3), directly along the upper horizontal edge (11) as well as indirectly at the transverse edges by means of adjusted end plates (10), and the horizontal edge (12) of which cover profile on the one hand projects beyond the lower edge of the ventilating device (4) while on the other hand being arranged at a distance (14) from the outside of the room delimitation (3),
characterised in that the ventilation device used is a forced circulation ventilator (4), which ventilation device is provided with a longitudinally extended, cuboid housing that is adapted to optionally accommodate one or more blowers for conveying air, that the upward oriented longitudinal side of the cuboid housing that is placed in the bay or opening (4) of the room delimitation (3) projects beyond the likewise upward oriented surface of the roof construction (3) to an extent (6) that is proportioned large enough to prevent water from rising up to the upper longitudinal edge of the cuboid housing due to the effects of wind, that, moreover, a latticework or laminar construction (7) that likewise prevents moisture from penetrating the cuboid housing of the forced circulation ventilator (4) is integrated in the upper longitudinal side of the cuboid housing, and that the lower longitudinal edge (12) of the cover profile (9) is provided on a profile flange (22) which is aligned substantially diagonally in relation to the outside of the room delimitation (3), which profile flange is in turn connected to a transition profile section (23) that is folded or bent from the main level of the cover profile (9) toward the room delimitation (3).

2. A room delimitation as claimed in Claim 1, characterised in that the transition profile section (23) is folded at an obtuse angle from the main level of the cover profile (9) and is attached to the profile flange (22) at an obtuse angle in turn.

3. A room delimitation as claimed in Claim 1 or 2, characterised in that the upper longitudinal edge (11) of the cover profile (9) consists of an angle (16) which angle is connected to a transition profile section (17) that is folded or bent from the main level of the cover profile (9) toward the room delimitation (3), which transition profile section is at least mirror-inverted identical to the lower transition profile section (23).

4. A room delimitation as claimed in Claim 1, Claim 2, or Claim 3, characterised in that the angle (16) of the cover profile (9) fits (21) with its side (18) that is oriented transversely in relation to the room delimitation (3) against a neighbouring longitudinal wall of the housing of the ventilation device (4) and end plates (10) that hold the transverse edges of the cover profile (9) are connected to the end plates of the housing of the ventilation device (4), and wherein the outside (7) of the housing of the ventilation device (4) projects beyond the adjacent surfaces of the angle (11) and the end plates (10) at the outside of the room delimitation (3) by an amount (6) which corresponds to approximately one-third of the maximum distance (15) between the outside of the room delimitation (3) and the inside of the cover profile (9) and is proportioned to be approximately equal to half of the distance (14) between the horizontal edge (12) and the outside surface of the room delimitation (3).

## Revendications

1. Délimitation d'un local, particulièrement des biais comme toits de jardins d'hiver etc., dans les ouvertures ou ajours (5) desquels se trouvent des dispositifs de ventilation (4) avec une couverture de protection contre la pluie (8), consistant d'un profil de recouvrement (9) installé à l'extérieur du passage d'air, qui doit être relié -indirectement à son arrête longitudinale supérieure (11) et directement à ses arrêtes transversales à l'aide de plaques d'extrémité adaptées (10)- avec le support du dispositif de ventilation (4), p.e. de la délimitation du local (3), d'une part dépassant l'extrémité inférieure du dispositif de ventilation (4) avec son arrête longitudinale inférieure (12) et d'autre part étant placé à une distance (14) de la face extérieure de la délimitation du local (3),
caractérisée en ce que
l'on utilise un dispositif de ventilation forcée (4), consistant d'un boîtier allongé rectangulaire, dans lequel on peut caser un ou plusieurs ventilateurs pour l'aération,
le boîtier rectangulaire, inséré dans l'ouverture ou l'ajour (4) de la délimitation du local (3) dépasse avec son grand côté tourné en haut la surface de la construction du toit (3), qui est également tournée vers le haut, d'une mesure (6) qui est assez grande pour empêcher sous la pression de vente une montée de l'eau jusqu'au grand côté supérieur du boîtier rectangulaire,
une construction de grille ou de lamelles (7) est additionnellement intégrée dans le grand côté supérieur du boîtier rectangulaire et empêche également une pénétration d'humidité dans le boîtier rectangulaire du dispositif de ventilation forcée (4),
l'arrête longitudinale inférieure (12) du profil de recouvrement (9) se forme à la bride du profil (22) qui s'orient en général vers la face extérieure de la délimitation du local (3) et qui se rattache à un ségment de profil transitoire (23) incurvé du plan principal du profil de recouvrement (9) vers la délimitation du local (3).

2. Délimitation d'un local selon la revendication 1, caractérisée en ce que le ségment de profil transitoire (23) est incurvé à angle obtus du plan principal du profil de recouvrement (9) et la bride du profil (22) s'y rattache à angle obtus.

3. Délimitation d'un local selon la revendication 1 ou 2, caractérisée en ce que l'arrête longitudinale supérieure (11) du profil de recouvrement (9) consiste d'un angle (16) qui se rattache à un ségment de profil transitoire (17) incurvé du plan principal du profil de recouvrement (9) vers la délimitation du local (3), et qui rassemble au moins à l'envers au segment de profit transitoire inférieur (23).

4. Délimitation d'un local selon l'une des revendications 1 à 3, caractérisée en ce que l'angle (16) du profil de recouvrement (9) colle à un grand côté voisin (21) du boîtier du dispositif de ventilation (4) avec son côté (18) en travers de la délimitation du local (3) et les plaques d'extrémité (10), qui touchent les arrêtes transversales du profit de recouvrement (9), sont raccordées aux plaques d'extrémité du boîtier du dispositif de ventilation (4), et en ce que la face extérieur (7) du boîtier du dispositif de ventilation (4) dépasse les faces de contact de l'angle (11) et des plaques d'extrémité (10) à la face extérieure de la délimitation du local (3) d'une mesure (6) qui correspond à un tiers de la distance maximale (15) entre la face extérieure de la délimitation du local (3) et la face intérieure du profil de recouvrement (9) et la moitié de la distance (14) entre l'arrête longitudinale (12) et la face extérieure de la délimitation du local (3).
